# EUROPÄISCHE PATENTSCHRIFT

(11) **EP 2 216 131 B1**
(45) Veröffentlichungstag und Bekanntmachung des Hinweises auf die Patenterteilung: **27.04.2011**
(21) Anmeldenummer: 10150612.9
(22) Anmeldetag: 13.01.2010
(51) Int. Cl.: B24B 5/35, B24B 5/36, B24B 5/37, B24B 5/22

(54) **Vorrichtung zum Schleifen von Spinnzylindern**
Device for grinding spinning cylinders
Dispositif de ponçage de cylindres de tissage

(30) Priorität: 31.01.2009 DE 102009006965
(43) Veröffentlichungstag der Anmeldung: 11.08.2010
(73) Patentinhaber: Rosink GmbH + Co. KG Maschinenfabrik, 48529 Nordhorn (DE)
(72) Erfinder: Stentenbach, Udo, 48531 Nordhorn (DE)
(74) Vertreter: Christophersen & Partner

(56) Entgegenhaltungen:
- EP-A1- 1 747 848
- DE-A1- 1 502 574
- DE-A1- 3 226 573
- DE-U- 1 904 422

## Beschreibung

Die Erfindung betrifft eine Vorrichtung zum Schleifen von Spinnzylindern mit einer rotierenden Schleifwalze, mit einer an einem Schwenkarm angeordneten Werkstückaufnahme für den zu schleifenden Spinnzylinder, wobei der Schwenkarm an einem relativ zur Schleifwalze linear beweglichen Schlitten gelagert und zwischen einer Bestückungsstellung und einer Schleifstellung beweglich ist, und mit einer entsprechend dem fortschreitenden Schleifprozess zu der Schleiffläche der Schleifwalze hin betätigbaren Zustelleinrichtung.

Derartige Schleifmaschinen zum Schleifen von Spinnzylindern sind aus der DE 32 26 573 A1 und der EP 1 747 848 A bekannt. Zum Einsatz kommen sie vor allem in Spinnereien. Dort übernehmen Spinnzylinder als Transportrollen die Führung der textilen Fasern. Dabei unterliegen die Spinnzylinder einem starken Verschleiß, weshalb sie häufig nachgeschliffen werden müssen. Da der Durchmesser der Spinnzylinder von Haus aus großzügig bemessen ist, lassen sie sich mehrfach nachschleifen.

Für ein exaktes Nachschleifen wird bei der Schleifmaschine nach der EP 1 747 848 A ein erheblicher steuerungstechnischer Aufwand betrieben, welcher auch zu entsprechend guten Schleifergebnissen führt. Es gibt jedoch Anwendungsbereiche, in denen derartige Maschinen, da ihre sachgerechte Bedienung geschulte Kräfte und vor allem Fachkräfte erfordert, nicht oder nicht im Rahmen ihrer technischen Möglichkeiten einsetzbar sind.

Vor allem aus Preisgründen für kleinere Spinnereien und geringe Stückzahlen wird daher eine Schleifmaschine für das Schleifen von Spinnzylindern angestrebt, die sich einfach und intuitiv unter Meidung möglicher Fehlerquellen bedienen lässt, so dass auch durch ungeschulte Kräfte Schleifergebnisse erzielbar sind, die für viele Anwendungen ausreichend sind.

Zur Lösung wird eine Vorrichtung zum Schleifen von Spinnzylindern der eingangs genannten Art vorgeschlagen, bei der der Schwenkarm mittels der Zustelleinrichtung relativ zu dem Schlitten verlagerbar ausgebildet ist, und bei der eine unabhängig von der Zustelleinrichtung betätigbare Einrichtung zum manuellen Einstellen des Schlittens in einer gewünschten Linearposition vorhanden ist.

Bei einer solchen Schleifmaschine lassen sich die einzelnen Komponenten konstruktiv einfach gestalten und sie sind hinsichtlich ihrer Funktion und Arbeitsweise weitgehend aus sich selbst heraus verständlich, wodurch eine intuitive Bedienung auch durch nicht fachlich geschulte Kräfte möglich wird. Gleichwohl lassen sich gute Schleifergebnisse erzielen und die Qualität entspricht jener von Vollautomaten. Dies wird erreicht, indem die Zustellung während des Schleifprozesses nicht durch Vortrieb des linearbeweglichen Schlittens erfolgt, vielmehr der Schlitten während des eigentlichen Schleifprozesses stillsteht, während die von Hand betätigte Zustelleinrichtung den das Werkstück aufnehmenden Schwenkarm relativ zu dem Schlitten verlagert. Der Schlitten dient nur der mechanischen Voreinstellung des bei der Zustellung maximal erreichbaren Vorschubortes, wobei diese Voreinstellung des Schlittens während des anschließenden Schleifprozesses nicht mehr verändert wird. Dies eröffnet zudem die Möglichkeit, alle Spinnzylinder einer Spinnmaschine auf exakt dasselbe Endmaß zu schleifen, nachdem dieses einmal mechanisch eingestellt ist.

Mit einer Ausgestaltung der Vorrichtung wird zur Realisierung der Zustelleinrichtung ein Exzentertrieb vorgeschlagen, der vorzugsweise in den Schwenkarm baulich integriert ist. Dies erlaubt eine einfache und wartungsarme Bauweise, die zudem platzsparend ist.

Vorzugsweise ist zur manuellen Betätigung der Zustelleinrichtung ein Handhebel vorgesehen, welcher in Richtung zur Schleifwalze hin schwenkbar sein kann. Diese Bauart trägt zur intuitiven Bedienbarkeit der Schleifmaschine bei, da bereits optisch für die bedienende Person der Zusammenhang zwischen der manuellen Betätigung hin zur Schleifwalze, und dem damit einhergehenden Schleifprozess erkennbar wird.

Mit einer weiteren Ausgestaltung wird ein an dem Schwenkarm starr befestigter zweiter Handhebel zum Verschwenken des gesamten Schwenkarms vorgeschlagen. Ferner wird vorgeschlagen, dass die beiden Handhebel im Abstand zueinander angeordnet sind, wodurch bei der Bedienung der Vorrichtung der eine, den Schwenkarm verschwenkende Handhebel mit der einen Hand, und der andere, die Zustellung bewirkende Hebel mit der anderen Hand ergriffen werden kann. Die Bedienung mittels zweier schwenkbarer Hebel ist einfach, für den Bediener logisch und trägt ebenfalls dazu bei, die Schleifmaschine im Wesentlichen intuitiv bedienen zu können.

Gemäß einer weiteren Ausgestaltung ist die Zustelleinrichtung mit einem den Maximalwert der Zustellung mechanisch begrenzenden Anschlag versehen.

Gemäß einer weiteren Ausgestaltung ist an dem Schlitten die Drehachse einer motorisch angetriebenen Antriebswalze gelagert, auf die die Werkstückaufnahme mit dem Spinnzylinder von oben her absenkbar ist.

Gemäß einer weiteren Ausgestaltung verläuft die Zustellung im Wesentlichen horizontal, wobei die Antriebswalze so angeordnet ist, dass die Achse des Spinnzylinders im Verlauf der Zustellung über die Drehachse der Antriebswalze hinüberwandert.

Ferner vorgeschlagen wird ein Halteelement in Gestalt z. B. einer Gasdruckfeder, welches den Schwenkarm in seiner Bestückungsstellung und in seiner Schleifstellung positioniert.

Ein Ausführungsbeispiel der Erfindung wird nachfolgend unter Bezugnahme auf die Zeichnungen beschrieben. Darin zeigen:
- Fig. 1: eine Seitenansicht einer Schleifmaschine mit einem zu schleifenden Spinnzylinder, wobei ein den Spinnzylinder aufnehmender Schwenkarm der Schleifmaschine in seiner Bestückungsstellung dargestellt ist;
- Fig. 2: die Gegenstände nach Fig. 1, nachdem der Schwenkarm um ca. 90° in seine Schleifstellung verschwenkt wurde und
- Fig. 3: die Gegenstände nach Fig. 2 während des Schleifprozesses.

In den Figuren sind von der Schleifmaschine nur jene Elemente dargestellt, die im Rahmen der Erfindung eine Bedeutung haben. Schematisch dargestellt ist ein Maschinentisch 1, welcher fester Bestandteil eines feststehenden Maschinengestells ist. Auf dem Maschinentisch 1 ist in einer Horizontalführung ein Schlitten 2 verfahrbar. Zur Verlagerung des Schlittens 2 relativ zum Maschinentisch 1 dient ein durch ein Handrad 8 betätigbarer Spindeltrieb 7. Der Spindeltrieb 7 hat einen Skalenring mit einer Teilung von vorzugsweise 0,01 mm. Eine Mikrometerschraube dient dem exakten Ausrichten des Schlittens 2.

Am Maschinentisch 1 bzw. dem Maschinengestell der "Schleifmaschine ist eine mittels eines eigenen Elektromotors angetriebene Schleifwalze 3 gelagert, deren äußere Mantelfläche die Schleiffläche 4 zum Schleifen des Spinnzylinders bildet. Die wirksame Länge der Schleifwalze 3, d. h. deren Schleiffläche, ist länger als die Länge des zu schleifenden Spinnzylinders. Trotzdem kann es für eine gleichmäßige Schleifbearbeitung von Vorteil sein, wenn die Schleifwalze 3 beim Betrieb eine Traversierbewegung ausführt.

Bestandteil des horizontal verfahrbaren Schlittens 2 sind Seitenwangen 10, die der Lagerung einer Antriebswalze 12 und eines Schwenkarms 15 dienen. Die Antriebswalze 12 ist nahe zu der Schleifwalze 3 auf dem Schlitten 2 gelagert, und ihr Antrieb erfolgt über einen eigenen Elektromotor. Die Drehachse 13 der Antriebswalze 12 liegt etwas tiefer, als die Drehachse der Schleifwalze 3. Beim Schleifprozess setzt die Antriebswalze 12 infolge der Reibung ihrer Oberfläche den auf der Antriebswalze aufliegenden, zu schleifenden Spinnzylinder so in Mitdrehung, dass sich der Spinnzylinder entgegen dem Drehsinn der Schleifwalze 3 dreht und seine Oberfläche in Kontakt mit der Schleiffläche 4 geschliffen wird.

Ein stabil gestalteter Schwenkarm 15 ist am Ort der Achse A1 an dem Schlitten 2, bzw. an dessen Seitenwangen 10 gelagert. Der Schwenkarm 15 lässt sich um die Achse A1 des Schwenklagers um ca. 90° verschwenken, wozu ein Handhebel 16 starr an dem Schwenkarm 15 befestigt ist. Durch dieses Verschwenken gelangt der Schwenkarm 15 aus einer nach oben ragenden Bestückungsstellung, welche in Fig. 1 wiedergegeben ist, in eine näherungsweise horizontale Schleifstellung, welche in Fig. 2 und in Fig. 3 wiedergegeben ist.

Damit der Schwenkarm 15 sowohl in der Bestückungsstellung wie auch in der Schleifstellung arretiert ist, stützt sich ein Halteelement in Gestalt einer Gasdruckfeder 17 gelenkig einerseits an dem Schwenkarm 15, und andererseits an dem Schlitten 2 ab. Die Anordnung der Gasdruckfeder 17 ist also dergestalt, dass sie den Schwenkarm 15 in seinen beiden Endstellungen arretiert, und dass ein Schwenken bzw. Rückschwenken aus diesen Endstellungen mittels des Handhebels 16 nur gegen einen erhöhten Widerstand möglich ist.

An dem Schwenkarm 15, und zwar in dem am weitesten von der Schwenkachse A1 des Schwenklagers entfernten Bereich, befindet sich eine Werkstückaufnahme 20. Deren wesentliches Element ist eine sich trapezförmig oder V-förmig öffnende, gabelförmige Aufnahme 21 für das zu schleifende Werkstück, also einen Spinnzylinder 25. Bei dem hier beschriebenen Ausführungsbeispiel handelt es sich bei dem Spinnzylinder 25 um eine so genannte Oberwalze, deren im Vergleich zum übrigen Durchmesser des Spinnzylinders 25 schlanke Achse 24 in der trapezförmig gestalteten Aufnahme 21 definiert anliegt. Gesichert ist der Spinnzylinder 25 durch einen Federmechanismus 27, dessen Vorspannkraft den Spinnzylinder 25 in der Werkstückaufnahme 20 hält.

Fig. 1 gibt die Bestückungsstellung des Schwenkarms 15 wieder. Hierbei befindet sich die Werkstückaufnahme 20 oben und insbesondere oberhalb der Schwenkachse A1, wo genügend Platz und Freiraum für das Einsetzen des jeweiligen Spinnzylinders in die Werkstückaufnahme des Schwenkarms zur Verfügung steht.

Anschließend wird der so bestückte Schwenkarm 15 aus der in Fig. 1 wiedergegebenen Bestückungsstellung in die in Fig. 2 wiedergegebene Stellung verschwenkt, wobei sich der gesamte Schwenkarm 15 um die Achse A1 des Schwenklagers dreht. Hierbei gelangt die Werkstückaufnahme 20 in eine Position oberhalb und etwas vor der Antriebswalze 12, und der in der Werkstückaufnahme gehaltene Spinnzylinder 25 gelangt mit seiner zylindrischen Mantelfläche in Kontakt mit der Mantelfläche der sich drehenden Antriebswalze 12. Ein Kontakt des Spinnzylinders 25 zur Schleiffläche 4 der Schleifwalze 3 besteht zu diesem Zeitpunkt noch nicht.

Vielmehr muss zum Einleiten des Schleifprozesses die Werkstückaufnahme 20 aus der in Fig. 2 wiedergegebenen Stellung in einer im Wesentlichen horizontalen Bewegung in Richtung zu der sich drehenden Schleifwalze 3 hin bewegt werden. Diese so genannte Zustellung erfolgt mittels einer in den Schwenkarm 15 integrierten, von Hand betätigbaren Zustelleinrichtung 30. Der Vergleich der Figuren 2 und 3 zeigt, wie der Schwenkarm 15 bei der Zustellung einen im Wesentlichen horizontalen Weg zurücklegt zwischen einer Stellung, in der der Spinnzylinder 25 noch nicht in Kontakt mit der Schleifwalze 3 ist, und einer Stellung, in der der Spinnzylinder 25, angetrieben durch die unterhalb angeordnete Antriebswalze 12, durch die Schleifwalze 3 geschliffen wird. Im Verlauf der Zustellung wandert die Achse des Spinnzylinders 25 über die Drehachse 13 der Antriebsachse 12 hinweg.

Die technische Realisierung der Zustellung erfolgt durch einen Exzentertrieb 31, der baulich in das Schwenklager des Schwenkarms 15 integriert ist. Gemäß Fig. 1 ist die Achse A2 des Exzenters zu der Achse A1, um die der Schwenkarm 15 schwenkt, um die Exzentrizität E versetzt. Bei einer Drehung des Exzentertriebs 31 um 90° erfolgt eine horizontale Zustellung der Größe E. Zur Handbetätigung des Exzentertriebs 31 dient ein zweiter Handhebel 32. Dieser ist so angeordnet, dass während der Zustellung eine Schwenkbewegung in Richtung zur Schleifwalze 3 hin ausgeführt werden muss. Eine so gerichtete Bewegung ist in besonderer Weise geeignet, dem Bediener der Schleifmaschine die Zustellung während des Schleifprozesses auch optisch zu vermitteln.

Durch entsprechende Auslegung des Exzentertriebs ist die Zustelleinrichtung 30 mit einem den Maximalwert der Zustellung mechanisch begrenzenden Anschlag versehen. Nach Erreichen dieses Anschlags ist daher eine weitere Zustellung nicht mehr möglich. Auf diese Weise wird verhindert, dass durch übermäßiges Zustellen der an dem Schwenkarm 15 angeordneten Werkstückaufnahme 20 ein höherer Schleifabtrag als vorgesehen erfolgt. Die Einstellung des Schleifabtrages erfolgt vielmehr vorab durch entsprechende Horizontalpositionierung des Schlittens 2. Zu diesem Zweck ist der Schlitten 2 mittels des Spindeltriebs 7 rechtwinklig zu der Drehachse der Schleifwalze 3 und der Drehachse 13 der Antriebswalze 12 verfahrbar, wobei die Bewegungsbahn des Schlittens 2 tiefer angeordnet ist, als diese Drehachsen. Die so eingestellte Schlittenposition braucht dann, auch wenn andere, gleichartige Spinnzylinder 25 geschliffen werden sollen, nicht mehr verändert zu werden. Vielmehr wird durch vollständiges Verschwenken des Handhebels 32 bis zu dem mechanisch vorgegebenen Anschlag der Zustellweg bis zu seinem Maximum durchfahren, und die weitere Zustellung ist dann blockiert.

Die beiden Handhebel 16, 32 sind im Abstand zueinander angeordnet. Auf diese Weise kann vom Bediener der Handhebel 16 mit der linken Hand, und der andere Handhebel 32 mit der rechten Hand ergriffen und geführt werden kann. Mit der linken Hand wird daher der Schwenkarm 15 aus seiner Bestückungsstellung nach Fig. 1 in die Stellung nach Fig. 2 verschwenkt. Anschließend erfolgt mit der rechten Hand durch Verschwenken des zweiten Handhebels 32 die Zustellung zunächst bis zum Beginn des Schleifprozesses, und dann auch die weitere Zustellung entsprechend dem fortschreitenden Schleifprozess. Durch das kurzfristige Verharren des Handhebels 32 am Ende der Zustellbewegung am Anschlag wird der Spinnzylinder ausgeschliffen. Es erfolgt also ohne Vorschubkraft ein Feinschliff, bis nichts mehr vom Spinnzylinder abgetragen wird. Dies führt zu einer besseren Oberfläche und einem genaueren Durchmesser.

Zum Schutz des Bedieners ist am Schwenkarm 15 eine Klarsicht-Schutzscheibe 33 angebracht. Die Schleifmaschine kann ferner mit einem angebauten Abrichtdiamant versehen sein, der sich über einen Knauf und ein Feingewinde zustellen lässt. Bei Bedarf wird der Abrichtdiamant von Hand langsam über die Schleifwalze 3 geführt, bis kein Abtrag mehr vorhanden ist.

Optional kann ferner eine Absauganlage montiert werden, welche den Schleifstaub kontinuierlich absaugt.

### Bezugszeichenliste

- 1: Maschinentisch
- 2: Schlitten
- 3: Schleifwalze
- 4: Schleiffläche
- 7: Spindeltrieb
- 8: Handrad
- 10: Seitenwange
- 12: Antriebswalze
- 13: Drehachse
- 15: Schwenkarm
- 16: Handhebel
- 17: Gasdruckfeder
- 20: Werkstückaufnahme
- 21: Aufnahme
- 24: Zylinderachse
- 25: Spinnzylinder
- 27: Federmechanismus
- 30: Zustelleinrichtung
- 31: Exzentertrieb
- 32: Handhebel
- 33: Schutzscheibe

- A1: Achse
- A2: Achse
- E: Exzentrizität

## Patentansprüche

1. Vorrichtung zum Schleifen von Spinnzylindern mit einer rotierenden Schleifwalze (3), mit einer an einem Schwenkarm (15) angeordneten Werkstückaufnahme (20) für den zu schleifenden Spinnzylinder (25), wobei der Schwenkarm (15) an einem relativ zur Schleifwalze (3) linear beweglichen Schlitten (2) gelagert und zwischen einer Bestückungsstellung und einer Schleifstellung beweglich ist, und mit einer entsprechend dem fortschreitenden Schleifprozess zu der Schleiffläche (4) der Schleifwalze (3) hin betätigbaren Zustelleinrichtung (30),
**dadurch gekennzeichnet,**
**dass** der Schwenkarm (15) mittels der Zustelleinrichtung (30) relativ zu dem Schlitten (2) verlagerbar ausgebildet ist, und dass eine unabhängig von der Zustelleinrichtung (30) betätigbare Einrichtung (7, 8) zum manuellen Einstellen des Schlittens (2) in einer gewünschten Linearposition vorhanden ist.

2. Vorrichtung nach Anspruch 1, **gekennzeichnet durch** einen Exzentertrieb (31) als Zustelleinrichtung (30).

3. Vorrichtung nach Anspruch 2, **dadurch gekennzeichnet, dass** der Exzentertrieb (31) in den Schwenkarm (15) baulich integriert ist.

4. Vorrichtung nach einem der Ansprüche 1 - 3, **gekennzeichnet durch** einen Handhebel (32) zur manuellen Betätigung der Zustelleinrichtung (30).

5. Vorrichtung nach Anspruch 4, **dadurch gekennzeichnet, dass** der Handhebel (32) zur Zustellung in Richtung zur Schleifwalze (3) hin schwenkbar ist.

6. Vorrichtung nach Anspruch 4 oder 5, **gekennzeichnet durch** einen starr an dem Schwenkarm (15) befestigten Handhebel (16) zum Verschwenken des Schwenkarms (15).

7. Vorrichtung nach einem der vorangehenden Ansprüche, **dadurch gekennzeichnet, dass** der Schlitten (2) rechtwinklig zu der Drehachse der Schleifwalze (3) verfahrbar angeordnet ist, wobei die Bewegungsbahn des Schlittens (2) tiefer als die Drehachse angeordnet ist.

8. Vorrichtung nach einem der vorangehenden Ansprüche, **dadurch gekennzeichnet, dass** die Zustelleinrichtung (30) mit einem den Maximalwert der Zustellung mechanisch begrenzenden Anschlag versehen ist.

9. Vorrichtung nach einem der vorangehenden Ansprüche, **dadurch gekennzeichnet, dass** an dem Schlitten (2) eine motorisch angetriebene Antriebswalze (12) gelagert ist, auf die die Werkstückaufnahme (20) mit dem Spinnzylinder (25) von oben her absenkbar ist.

10. Vorrichtung nach Anspruch 9, **gekennzeichnet durch** eine im Wesentlichen horizontale Zustellung und **durch** eine solche Anordnung der Antriebswalze (12), dass die Achse (24) des Spinnzylinders (25) im Verlauf der Zustellung über die Drehachse (13) der Antriebswalze (12) hinüberwandert.

11. Vorrichtung nach einem der vorangehenden Ansprüche, **gekennzeichnet durch** ein Halteelement (17), welches den Schwenkarm (15) in seiner Bestückungsstellung und in seiner Schleifstellung positioniert.

12. Vorrichtung nach Anspruch 11, **dadurch gekennzeichnet, dass** das Halteelement eine Gasdruckfeder (17) ist.

## Claims

1. An apparatus for grinding spinning cylinders with a rotating grinding roller (3), with a workpiece-receiving means (20) arranged on a pivot arm (15) for the spinning cylinder (25) to be ground, wherein the pivot arm (15) is mounted on a slide (2) movable in a linear manner relative to the grinding roller (3) and is movable between an equipping setting and a grinding setting, and with a feed device (30) capable of being actuated in accordance with the advancing grinding process towards the grinding face (4) of the grinding roller (3), **characterized in that** the pivot arm (15) is designed to be displaceable relative to the slide (2) by means of the feed device (30), and a device (7, 8) capable of being actuated independently of the feed device (30) is present for setting the slide (2) manually in a desired linear position.

2. An apparatus according to claim 1, **characterized by** an eccentric drive (31) as the feed device (30).

3. An apparatus according to claim 2, **characterized in that** the eccentric drive (31) is incorporated structurally in the pivot arm (15).

4. An apparatus according to any one of claims 1 to 3, **characterized by** a manual lever (32) for the manual actuation of the feed device (30).

5. An apparatus according to claim 4, **characterized in that** the manual lever (32) for the feed is pivotable in the direction towards the grinding roller (3).

6. An apparatus according to claim 4 or 5, **characterized by** a manual lever (16) fastened to the pivot arm (15) for pivoting the pivot arm (15).

7. An apparatus according to any one of the preceding claims, **characterized in that** the slide (2) is arranged so as to be movable at a right angle to the axis of rotation of the grinding roller (3), wherein the path of movement of the slide (2) is situated at a lower level than the axis of rotation.

8. An apparatus according to any one of the preceding claims, **characterized in that** the feed device (30) is provided with a stop which limits the maximum amount of the feed mechanically.

9. An apparatus according to any one of the preceding claims, **characterized in that** a motor-driven driving roller (12), onto which the workpiece-receiving means (20) is capable of being lowered with the spinning cylinder (25) from above, is mounted on the slide (2).

10. An apparatus according to claim 9, **characterized by** a substantially horizontal feed and by such an arrangement of the driving roller (12) that the axis (24) of the spinning cylinder (25) moves over the axis of rotation (13) of the driving roller (12) in the course of the feed.

11. An apparatus according to any one of the preceding claims, **characterized by** a holding element (17) which positions the pivot arm (15) in its equipping setting and in its grinding setting.

12. An apparatus according to claim 11, **characterized in that** the holding element is a gas pressure spring (17).

## Revendications

1. Dispositif pour meuler des cylindres de filage comprenant un cylindre de rectification (3) rotatif, un logement de pièce (20) disposé sur un bras pivotant (15) pour le cylindre de filage (25) à rectifier, le bras pivotant (15) étant logé sur un coulisseau (2) mobile de façon linéaire par rapport au cylindre de rectification (3) et pouvant se déplacer entre une position d'équipement et une position de rectification, et un dispositif d'avance (30) pouvant être actionné en fonction du processus de rectification progressif en direction de la surface de rectification (4) du cylindre de rectification (3),
**caractérisé en ce que**
le bras pivotant (15) est conçu pour pouvoir être déplacé au moyen du dispositif d'avance (30) par rapport au coulisseau (2), et **en ce qu'**un dispositif (7, 8) pouvant être actionné indépendamment du dispositif d'avance (30) est présent pour le réglage manuel du coulisseau (2) dans une position linéaire souhaitée.

2. Dispositif selon la revendication 1, **caractérisé par** une commande d'excentrique (31) en tant que dispositif d'avance (30).

3. Dispositif selon la revendication 2, **caractérisé en ce que** la commande d'excentrique (31) est intégrée au niveau de la construction dans le bras pivotant (15).

4. Dispositif selon l'une quelconque des revendications 1 à 3, **caractérisé par** un levier manuel (32) pour l'actionnement manuel du dispositif d'avance (30).

5. Dispositif selon la revendication 4, **caractérisé en ce que** le levier manuel (32) peut être basculé pour l'avance en direction du cylindre de rectification (3).

6. Dispositif selon la revendication 4 ou 5, **caractérisé par** un levier manuel (16) fixé de manière rigide sur le bras pivotant (15) pour le basculement du bras pivotant (15).

7. Dispositif selon l'une quelconque des revendications précédentes, **caractérisé en ce que** le coulisseau (2) est disposé de façon à pouvoir se déplacer à angle droit par rapport à l'axe de rotation du cylindre de rectification (3), la bande de déplacement du coulisseau (2) étant disposée plus profondément que l'axe de rotation.

8. Dispositif selon l'une quelconque des revendications précédentes, **caractérisé en ce que** le dispositif d'avance (30) est doté d'une butée limitant mécaniquement la valeur maximale de l'avance.

9. Dispositif selon l'une quelconque des revendications précédentes, **caractérisé en ce qu'**un cylindre d'entraînement (12) entraîné par moteur, sur lequel le logement d'outil (20) avec le cylindre de filage (25) peut être abaissé par le haut, est monté sur le coulisseau (2).

10. Dispositif selon la revendication 9, **caractérisé par** une avance sensiblement horizontale et par un agencement du cylindre d'entraînement (12) tel que l'axe (24) du cylindre de filage (25) se déplace au cours de l'avance au-delà de l'axe de rotation (13) du cylindre d'entraînement (12).

11. Dispositif selon l'une quelconque des revendications précédentes, **caractérisé par** un élément de retenue (17) qui positionne le bras pivotant (15) dans sa position d'équipement et dans sa position de rectification.

12. Dispositif selon la revendication 11, **caractérisé en ce que** l'élément de retenue est un ressort à gaz sous pression (17).
